# EUROPÄISCHE PATENTSCHRIFT

(11) **EP 4 003 088 B1**
(45) Veröffentlichungstag und Bekanntmachung des Hinweises auf die Patenterteilung: **04.10.2023**
(21) Anmeldenummer: 20743694.0
(22) Anmeldetag: 23.07.2020
(51) Int. Cl.: A45C 5/14, A45C 13/42

(54) **GEPÄCKSTÜCK**
PIECE OF LUGGAGE
BAGAGE

(30) Priorität: 26.07.2019 DE 202019104125 U; 31.10.2019 EP 19206582
(43) Veröffentlichungstag der Anmeldung: 01.06.2022
(73) Patentinhaber: RIMOWA GmbH, 50829 Köln (DE)
(72) Erfinder: DAUCHIN, Benoît Gérad Marie, 50829 Köln (DE)
(74) Vertreter: dompatent von Kreisler Selting Werner - Partnerschaft von Patent- und Rechtsanwälten mbB
(86) Internationale Anmeldenummer: PCT/EP2020/070851
(87) Internationale Veröffentlichungsnummer: WO 2021/018736

(56) Entgegenhaltungen:
- EP-A1- 1 800 560
- CN-U- 206 994 729
- DE-U1-202019 104 125
- JP-A- H0 568 606
- KR-A- 20100 137 076

## Beschreibung

Die Erfindung betrifft ein Gepäckstück nach dem Oberbegriff des Anspruchs 1, sowie ein Verfahren zum Herstellen eines upgecycelten Gepäckstücks nach Anspruch 16.

Es sind Gepäckstücke bekannt, die eine Ober- und eine Unterseite aufweisen, wobei an der Unterseite zumindest zwei Gepäckstückrollen angeordnet sind, mit denen das Gepäckstück über eine Bodenoberfläche rollbar ist. Ferner weist ein bekanntes Gepäckstück zumindest zwei Seitenflächen und zumindest zwei Hauptflächen auf, wobei auf zumindest einer der Haupt- und/oder Seitenflächen ein erstes dreidimensionales Muster angeordnet ist, wobei das erste Muster mehrere sich in dem Muster wiederholende Oberflächenstrukturen aufweist, die gegenüber der jeweiligen Haupt- und/oder Seitenfläche hervortreten und/oder in dieser vertieft sind. Bei den vorbezeichneten Gepäckstücken handelt es beispielsweise um Koffer, insbesondere um Reisekoffer, siehe gehören zu den essenziellen Utensilien auf Reisen, seien es Reisen zu Erholungszwecken oder Geschäftsreisen.

Grundsätzlich lassen sich Koffer in Weichschalenkoffer und Hartschalenkoffer unterteilen, wobei letztere aufgrund der harten Außenschale eine höhere Formstabilität aufweisen. Dadurch lässt sich das im Inneren des Hartschalenkoffers befindliche Gepäck bzw. die darin befindlichen Gegenstände besser gegen äußere Einwirkungen schützen als dies bei Weichschalenkoffern der Fall ist. Hartschalenkoffer stellen im Allgemeinen eine hochwertige Alternative zu den meist günstigeren Weichschalenkoffern dar.

Bei vielen Arten des Reisens sind die Gepäckstücke, insbesondere Koffer zumindest zeitweise nicht im unmittelbaren Besitz des Reisenden. So werden Koffer und Gepäckstücke beispielsweise auf Zugreisen oftmals in Aufbewahrungsregale zwischengelagert, welche sich beispielsweise an den Enden eines Waggons oder in der Mitte eines Waggons befinden. Auf Flugreisen sind Koffer oftmals aufzugeben, sodass diese in einem separat von der Personenkabine angeordneten Lagerraum des Flugzeugs eingebracht und transportiert werden können. Nach Beendigung der Flugreise kommen die Koffer in der Regel auf ein Gepäcksband, von welchem der Flugreisende sein Gepäckstück wieder in unmittelbaren Besitz nehmen kann.

Um das Erkennen bzw. Wiedererkennen des eigenen Gepäckstücks zu erleichtern, ist es bekannt, das Gepäckstück auf der Außenseite zu personalisieren, beispielsweise in Form von Aufklebern. Eine hochwertigere Form gegenüber Aufklebern aus Kunststofffolie stellt ein so genannter Patch dar, welcher in der Regel ein textiler Aufnäher ist. Durch diese Form der Personalisierung kann das eigene Gepäckstück leicht unter der Vielzahl von oftmals ähnlich aussehenden Gepäckstücken, beispielsweise Koffern in einem Aufbewahrungsregal oder auf einem Gepäcksband, erkannt werden. Patches können auf ebenen Oberflächen angenäht oder aufgeklebt werden.

Hochwertige Gepäckstücke, wie insbesondere Hartschalenkoffer, welche beispielsweise eine Außenschale aus einer Aluminiumlegierung aufweisen, können mit dreidimensionalen Mustern versehen sein, welche mehrere in dem Muster sich wiederholende Oberflächenstrukturen aufweisen. Bei den sich wiederholenden Oberflächenstrukturen kann es sich beispielsweise um eine Rillenstruktur handeln, welche durch voneinander beabstandete, parallel verlaufende, nach Außen erhabene Sicken in der Außenschale geformt ist. Durch die erhabenen Sicken weist die Außenschale eine unebene Struktur, mithin die beschriebene Rillenstruktur auf. Aufgrund der Rillenstruktur können Patches, insbesondere textile Patches, insbesondere aufgrund ihrer Dicke nicht ohne weiteres auf die Außenschale aufgebracht werden. Ein Aufnähen eines Patches an einer Hartschale ist oftmals nicht möglich. Zudem würde sich der Patch mit zunehmender Entfernung von der Naht glätten, was in einer ungleichmäßigen Form des Patches resultieren würde. Ferner ist auch ein vollflächiges Verkleben des Patches auf die gegrillte Außenschale nur erschwert möglich. Zudem verliert der hochwertige Patch dadurch seine ebene Form, was sich negativ auf das äußere Erscheinungsbild des Patches auswirkt.

Letzteres gilt sowohl für Patches als auch für andere Identifizierungselemente, wie Aufkleber aus einer Kunststofffolie oder Blechbeschläge.

Ausgehend von dem bekannten Stand der Technik ist es eine Aufgabe der vorliegenden Erfindung, eine verbesserte Personalisierung und Individualisierung von Gepäckstücken, wie beispielsweise Koffern bereitzustellen. Dabei besteht das Problem, dass, um individuelle und personalisierte Gepäckstücke herstellen zu können, separate Produktionslinien aufgebaut werden müssen.

Es besteht somit die Aufgabe, individuelle Gepäckstücke herzustellen, die auf einfache Weise hergestellt werden können.

Ferner besteht auch zunehmend Bedarf bereits bestehende Gepäckstücke upzucyceln. Upcyceln bedeutet, dass aus bestehenden Gepäckstücken neue Gepäckstücke hergestellt werden. Älter Gepäckstücke haben beispielsweise Beschädigungen an bestimmten Stellen, oder die Oberfläche ist verkratzt. Durch upcyceln des Gepäckstücks können wieder neuartige Gepäckstücke hergestellt werden ohne dass ein komplettes Gepäckstück neu hergestellt werden muss. Dies schont die Ressourcen.

Das Dokument KR 2012 0038703 A offenbart den Gegenstand des Oberbegriffs des Anspruchs 1.

Zur Lösung der Aufgabe dienen die Merkmale der Ansprüche 1 und 16.

Die Erfindung wird im Anspruch 1 definiert.

Die vorliegende Erfindung hat den Vorteil, dass ein schildförmiges Element auf einer Haupt- und/oder Seitenfläche des Gepäckstücks angeordnet werden kann und eine solche Geometrie aufweist, dass die Innenseite des schildförmigen Elements genau auf das erste Muster des auf der Haupt- und/oder Seitenfläche angeordneten Musters angepasst ist. Auf diese Weise kann das schildförmige Element dauerhaft und sehr gut an der Haupt- und/oder Seitenfläche angeordnet werden. Durch das Anpassen der jeweiligen Muster und das Ineinandergreifen der ersten und zweiten Oberflächenstrukturen wird ein Verrutschen auf der Haupt- und/oder Seitenfläche vermieden. Dies unterstützt die Verbindung zwischen dem schildförmigen Element und der Haupt- und/oder Seitenfläche mittels der Verbindungseinrichtung. Auf diese Weise kann die Haupt- und/oder Seitenfläche individualisiert werden und vorzugsweise auch verstärkt werden.

Durch das Anpassen der jeweiligen Oberflächenstrukturen aneinander kann auch beim Anbringen des schildförmigen Elementes auf der Hauptfläche ein Verrutschen vermieden werden, so dass eine exakte Positionierung des schildförmigen Elementes möglich ist. Das vorliegende Gepäckstück hat den Vorteil, dass der Gepäckstückkörper mit Ober- und Unterseite sowie Seitenflächen und Hauptflächen separat von dem schildförmigen Element hergestellt werden kann und erst in einem letzten Schritt das schildförmige Element mittels der Verbindungseinrichtung auf den Haupt- und/oder an den Seitenflächen befestigt werden. Auf diese Weise werden die Herstellungsverfahren vereinfacht. Es können immer die gleichen Gebäckstückkörper hergestellt werden. Die schildförmigen Elemente können in einer zweiten Produktionslinie hergestellt werden. Die schildförmigen Elemente können individuell verändert werden.

Auf diese Weise können ganz individuelle Gepäckstücke hergestellt werden, ohne dass der Produktionsaufwand erhöht werden muss.

Das schildförmige Element ist ein flaches Element beispielsweise in Form einer Trägerplatte, das zwei gegenüberliegenden Seite aufweist, die im Verhältnis zur Dicke des Elements ausgedehnt bzw. groß sind. Die zwei gegenüberliegenden Seiten werden bei der vorliegenden Erfindung Innenseite und Außenseite genannt, wobei das schildförmige Element vorzugswiese mit der Innenseite an der Haupt- und oder Seitenfläche des Gepäckstücks befestigt wird. Das schildförmige Element ist kann flach oder auch leicht gekrümmt ausgebildet sein. Das schildförmige Element besteht vorzugsweise aus einem Material das hart ist. Das Material kann Metall, Stein oder Holz oder auch einen harten Kunststoff aufweisen. Gemäß einer weiteren bevorzugten Ausführungsform kann das schildförmige Element einen Kunststoff aufweisen, bevorzugt PP, PA, PC oder ABS. Alternativ kann das schildförmige Element eine Metalllegierung aufweisen, bevorzugt eine Aluminiumlegierung, eine Magnesiumlegierung oder eine Stahllegierung. Das schildförmige Element kann als Trägerplatte einstückig ausgebildet werden. Die Innen- und Außenseite können eine runde, eine vieleckige, eine quadratische, eine sechseckige, rechteckige, ovale oder auch jegliche andere Form aufweisen.

Um eine besonders ansprechende optische Ausgestaltung zu erzielen, kann das Material des schildförmigen Elementes an das Material der Haupt- und/oder Seitenflächen des Gepäckstücks angepasst sein, wobei die Trägerplatte in Form des schildförmigen Elementes vorzugsweise das gleiche Material aufweist wie die gerillte Oberfläche.

Vorzugsweise ist das schildförmige Element mittels eines Gießverfahrens, Spitzguss, Prägen und/oder Pressen, Fräsen, Stanzen und/oder eines 3D-Druck-Verfahrens hergestellt.

Gemäß einigen bevorzugten Ausführungsformen kann das schildförmige Element eine unrunde Form aufweisen und in einer durch das schildförmige Element definierten Ebene eine Längserstreckung und eine senkrecht zur Längserstreckung orientierte Quererstreckung aufweisen.

Hierbei kann die Längserstreckung und eine Längsrichtung der ersten dreidimensionalen Oberflächenstrukturen, wie beispielsweise Rillen parallel zueinander orientiert sein, oder alternativ die Längserstreckung und die Längsrichtung der Rillen einen Winkel in einem Bereich von größer 0° bis 90° einschließen. Der Begriff "Winkel" wird hierbei derart verstanden, dass stets der kleinere der zwischen Längserstreckung und Längsrichtung eingeschlossene Winkel dem "Winkel" entspricht, ungeachtet seines Drehsinns. Der Winkel kann insbesondere dadurch bestimmt werden, dass die Längserstreckung und die Längsrichtung jeweils auf eine durch das schildförmige Element definierte Ebene projiziert werden. Der Winkel ist dann entsprechend jener Winkel, der durch die vorgenannten Projektionen eingeschlossen wird.

Das schildförmige Element kann ferner ausgebildet sein, ein Zubehörteil aufzunehmen. Vorzugsweise ist das Zubehörteil ein Mobiltelefonhalter, ein Dokumentenhalter, ein Flaschenöffner, ein Getränkehalter, ein Zigarettenhalter, ein Aschenbecher, eine Induktionsspule zum Induktionsladen eines Akkumulators eines mobilen Endgeräts, eine Powerbank, ein RFID-Transponder, ein NFC-Transponder, ein GPS-Tracker, oder eine Kombination der vorgenannten Ausführungsformen. Gemäß einer weiteren bevorzugten Ausführungsform ist das Zubehörteil lösbar and dem schildförmigen Element befestigt.

Ferner kann vorgesehen sein, dass die tiefste bzw. höchste Stelle der zweiten dreidimensionalen Oberflächenstrukturen gegenüber der Innenseite zwischen 1 mm und 10 mm, vorzugsweise zwischen 1 mm und 6 mm, insbesondere zwischen 1 mm und 5 mm tiefer bzw. höher angeordnet ist. Ferner kann in vorteilhafter Weise vorgesehen sein, dass die Außenseite des schildförmigen Elementes im Wesentlichen flach ausgebildet ist. Die Außenseite kann jedoch auch leicht gekrümmt ausgebildet sein.

Die Außenseite des schildförmigen Elementes ist ganz individuell herstellbar.

Die Außenseite des schildförmigen Elementes kann eine umlaufende Kante aufweisen. Auf diese Weise können, auch wenn auf der Außenseite des schildförmigen Elementes noch zusätzliche Außenschichten aufgebracht sind, diese Außenschichten von der umlaufenden Kante geschützt sein.

Die zumindest eine Verbindungseinrichtung kann zumindest eine Schraubverbindung und/oder Klemmverbindung und/oder Nietverbindung und/oder Schweißverbindung sein, die vorzugsweise durch zumindest eine die Hauptfläche und/oder Seitenfläche aufweisende Gepäckstückwand verläuft.

Um das schildförmige Element in Form einer Trägerplatte dauerhaft an der Haupt- und/oder Seitenfläche und im Bereich der ersten dreidimensionalen Oberflächenstrukturen, beispielsweise im Bereich einer gerillten Oberfläche zu befestigen, ist zumindest eine Verbindungseinrichtung in Form eines Befestigungsmittels zum Befestigen der Rückseite als Innenseite des schildförmigen Elementes an die gerillte Oberfläche vorgesehen.

Vorzugsweise ist ein Befestigungsmittel eine Bohrung. Dadurch kann auf einfache Weise in Zusammenwirken mit einem Befestigungselement, beispielsweise einer Schraube oder einer Niete, eine Befestigung des schildförmigen Elementes an der Oberflächenstruktur bzw. der Haupt- und/oder Seitenfläche ermöglicht werden. Das Befestigungselement ist lediglich in die Bohrung einzuführen bzw. durch diese hindurchzuführen, um eine an sich bekannte Schraubverbindung oder Nietverbindung zwischen dem schildförmigen Element und Oberflächenstruktur herzustellen. Bevorzugt weist die Oberflächenstruktur bzw. die Haupt- und/oder Seitenfläche ebenfalls eine entsprechende Bohrung auf, durch welche das Befestigungselement entsprechend durchzuführen ist. Vorzugsweise ist die Bohrung in dem schildförmigen Element hierbei eine Durchgangsbohrung.

Alternativ kann die Bohrung in dem schildförmigen Element als eine zur Rückseite bzw. Innenseite offene Sacklochbohrung sein. Dadurch ist es möglich, beispielsweise eine Schraube durch eine Bohrung in der gerillten Oberfläche durchzuführen und auf der Innenseite des schildförmigen Elementes in die Sacklochbohrung einzuschrauben, wobei auf der Außenseite des schildförmigen Elementes die Befestigung nicht sichtbar ist. Die Sacklochbohrung mag hierzu ein Gewinde aufweisen. Alternativ kann auch eine gewindefurchende Schraube Anwendung finden, welche in die Sacklochbohrung ohne Vorschneiden eines Gewindes eingeschraubt werden kann.

Entsprechend kann gemäß einer bevorzugten Ausführungsform eine Schraube oder eine Niete mit der Bohrung Wechsel wirken, um die das schildförmige Elemente an der Oberflächenstruktur bzw. der Haupt- und/oder Seitenfläche zu befestigen.

Wenn die Bohrung einen runden Querschnitt aufweist, kann die Bohrung besonders einfach durch verwenden eines normalen Rundbohrers hergestellt werden. Alternativ kann die Bohrung einen vieleckigen Querschnitt aufweisen, besonders bevorzugt einen rechteckigen oder sechseckigen Querschnitt. Bevorzugt ist der Querschnitt der Bohrung korrespondierend zu einer Form eines Ansatzes einer Rundschraube ausgebildet. Beispielsweise kann die Bohrung einen rechteckigen Querschnitt aufweisen, welcher korrespondierend zu einem Vierkantansatz einer Flachrundschraube gemäß DIN 603 ausgebildet ist. Durch die vieleckige Form der Bohrung kann ein Drehmoment, welches bei einem Aufschrauben einer Mutter auf die Schraube wirkt, durch die Bohrung aufgenommen werden. So kann der Kopf der Schraube stirnseitig ohne Werkzeugaufnahme versehen werden, mithin im Sinne einer Rundschraube. Dies ermöglicht zum einen, dass eine unbefugte Person nicht von außen das schildförmige Elemente von der Oberfläche lösen kann, indem er mit einem Werkzeug in eine Werkzeugaufnahme der Schraube eingreift. Zudem kann die glatte Oberfläche des Schraubenkopfes beispielsweise mit einer personaltechnisierten Kennzeichnung, beispielsweise den Initialen des Besitzers, einem Logo oder einer Firmenkennzeichnung versehen werden.

Alternativ oder zusätzlich kann die zumindest eine Verbindungseinrichtung auch zumindest eine Klebeverbindung, insbesondere eine Klebeschicht, vorzugsweise ein Klebeband oder ein pastöser Kleber sein.

Ferner kann als Verbindungseinrichtung ein Befestigungsmittel in Form eines Magneten bereitgestellt sein. Dies kann insbesondere vorteilhaft sein, wenn die erste dreidimensionale Oberflächenstruktur, zum Beispiel die gerillte Oberfläche, zumindest anteilig aus einem magnetischen oder magnetisierbaren Material, beispielsweise einem ferritischen Metall bzw. aus einer ferritischen Metalllegierung gebildet ist. Alternativ kann ein Gegenstück vorgesehen sein, welches zumindest teilweise ein magnetisches oder magnetisierbares Material, beispielsweise ein ferritisches Metall bzw. eine ferritische Metalllegierung aufweist. Dabei kann das Gegenstück auf einer dem schildförmigen Element gegenüberliegenden Seite der ersten dreidimensionalen Oberflächenstruktur, wie beispielsweise der gerillten Oberfläche, angeordnet werden. Der Magnet des schildförmigen Elementes erzeugt eine magnetische Anziehungskraft auf das Gegenstück, sodass das schildförmige Element aufgrund der magnetischen Anziehungskraft an der ersten dreidimensionalen Oberflächenstruktur in Position gehalten wird. Alternativ kann auch das schildförmige Element ein magnetisches oder magnetisierbares Material, beispielsweise ein ferritisches Metall bzw. eine ferritische Metalllegierung aufweisen, wenn das Gegenstück als Magnet ausgebildet ist.

Ferner kann es vorteilhaft sein, ein Befestigungsmittel als einen Lötpunkt-Sitz oder einen Schweißpunt-Sitz auszubilden. Zum Befestigen der Trägerplatte kann diese an dem Lötpunkt-Sitz mit der ersten dreidimensionalen Oberflächenstruktur verlötet, bzw. an dem Schweißpunt-Sitz mit der ersten dreidimensionalen Oberflächenstruktur verschweißt werden.

Alternativ oder zusätzlich kann ein Befestigungsmittel ein sich von der Innenseite erstreckender Schnapphaken sein. Der Schnapphaken kann zur Befestigung des schildförmigen Elements durch eine entsprechend ausgebildete Bohrung in der ersten dreidimensionalen Oberflächenstruktur geschoben werden, derart dass der Schnapphaken hinter der Bohrung einschnappt und eine hinterschnittige Verbindung senkrecht zur Erstreckung des schildförmigen Elementes bereitstellt. Ebenfalls vorstellbar ist, an der Rückseite der ersten dreidimensionalen Oberflächenstruktur und somit auf der Innenseite des Gepäckstücks ein Gegenstück vorzusehen, wobei der Schnapphaken mit einem in dem Gegenstück ausgebildeten Bereich eine hinterschnittige Verbindung eingeht.

Zwischen der Haupt- und/oder Seitenfläche und dem schildförmigen Element kann zumindest eine Dichtung angeordnet sein. Auf diese Weise ist sichergestellt, dass die Verbindungseinrichtung, die durch die Gepäckstückwand verlaufen kann, keine Eintrittsstellen für Wasser oder Ähnliches darstellt.

Die ersten und zweiten Oberflächenstrukturen des ersten bzw. des zweiten Musters sind Rippen und/oder Rillen. Die als dreidimensionale Oberflächenstrukturen des ersten und zweiten Musters ausgebildeten Rippen und/oder Rillen können parallel zueinander angeordnet sein und vorzugsweise einen regelmäßigen Abstand zueinander aufweisen.

Auf der Innenseite des schildförmigen Elementes können mindestens drei Oberflächenstrukturen angeordnet sein.

Durch Vorsehung von mindestens drei Oberflächenstrukturen kann ein Verrutschen des schildförmigen Elementes auf der Hauptfläche und/oder Seitenfläche vermieden werden. Die Verbindung mit der Haupt- und/oder Seitenflächen wird dadurch noch einmal verstärkt.

Die zweiten Oberflächenstrukturen können zumindest eine Anzahl an ersten Rillen und/oder Rippen aufweisen, die in einer erste Richtung verlaufen und eine Anzahl von zweiten Rillen und/oder Rippen aufweisen, die in einer von der ersten Richtung abweichenden zweiten Richtung verlaufen, wobei sowohl die ersten als auch die zweiten Rillen und/oder Rippen an die ersten Oberflächenstrukturen angepasst sind, wobei entweder die ersten Rillen und/oder Rippen oder die zweiten Rillen und/oder Rippen mit den ersten Oberflächenstrukturen ineinandergreifen.

Auf diese Weise kann das schildförmige Element in unterschiedlichen Richtungen auf der Haupt- und/oder Seitenfläche angebracht werden. Der Produktionsprozess würde dadurch noch einmal weiter vereinfacht.

Das schildförmige Element kann zumindest eine Seitenfläche aufweisen, die gegenüber der Außenseite einen Winkel einschließt, der mehr als 90 Grad einschließt. Die zumindest eine Seitenfläche ist die Fläche, die sowohl an die Außenseite als auch an die Innenseite des schildförmigen Elements angrenzt und somit die Seite des schildförmigen Elements bildet.

Auf diese Weise kann die Verbindung zwischen dem schildförmigen Element und der Haupt- und/oder Seitenfläche noch einmal verstärkt werden bzw. es kann eine schnelle Ablösung vermieden werden. Stöße oder von außen einwirkende Kräfte, die gegen die Seitenfläche des schildförmigen Elementes treffen, können aufgrund des Winkels der Seitenfläche zu der Außenseite des schildförmigen Elementes gut ableitet werden.

Die Seitenfläche kann bevorzugt als Fase ausgebildet werden.

Alternativ kann die Seitenfläche auch eine nach innen gewölbte Querschnittsform aufweisen. Mit anderen Worten weist die Seitenfläche eine konkave Form auf. An der Außenseite des schildförmigen Elementes kann so anfänglich ein besonders spitzer Winkel bereitgestellt werden, welche bewirkt, dass Festkörper besonders wirksam nach oben, mithin von der Oberfläche des Gepäckstücks weg, umgeleitet werden.

Auf der Außenseite des schildförmigen Elementes kann zumindest ein Material aufgebracht sein, dass Stoff, Kunststoff, Leder und/oder Metall aufweist.

Auf diese Weise können die schildförmigen Elemente noch einmal zusätzlich individualisiert werden, da in einem weiteren Produktionsschritt auf schildförmige Elemente, die die gleiche Geometrie aufweisen, unterschiedliche Materialien aufgebracht werden können. Auch auf diese Weise sind mittels eines einfachen Produktionsschritts weitere Individualisierungen möglich.

Das Material kann auf der Außenseite aufklebbar sein.

Das Material kann gegenüber der umlaufenden Kante der Außenseite versenkt angeordnet sein.

Auf diese Weise wird verhindert, dass sich das Material schnell von dem schildförmigen Element ablösen kann.

Das schildförmige Element kann beispielsweise als Identifizierungselement zur visuellen Identifizierung und Personalisierung eines das Identifizierungselement aufweisenden Gepäckstückes, insbesondere eines Koffers dienen. Durch die Vorsehung des schildförmigen Elementes im Sinne einer Trägerplatte kann das Identifizierungselement an dem Koffer dauerhaft und sichtbar angebracht werden.

Gemäß einer bevorzugten Ausführungsform ist die Außenseite des schildförmigen Elementes als Vorderseite zum Aufnehmen eines Identifizierungselements in Form eines Patches, insbesondere eines textilen Patches, ausgebildet.

Alternativ kann das Identifizierungselement auch in Form einer eingeprägten und/oder erhabenen Struktur auf der Vorderseite bzw. Außenseite des schildförmigen Elementes und/oder in Form eines Farbauftrags ausgebildet sein.

Das Identifizierungselement umfasst bevorzugt eine personalisierte bzw. personalisierende Kennzeichnung, beispielsweise in Form eines Namens oder den Initialen einer Person, eines Logo, einer Firmenkennzeichnung, einer Adresse und/oder in Form von GPS-Koordinaten. Bevorzugt kann die personalisierte Kennzeichnung auf einem Patch visuell sichtbar angebracht sein, und/oder als auslesbare Information in einem Barcode, einem RFID-Transponder oder einem NFC-Tag enthalten sein.

Gemäß einer weiteren bevorzugten Ausführungsform umfasst das schildförmige Element an ihrer Außenkante einen sich in Umfangsrichtung erstreckenden, von der Außenseite vorstehenden Rand. Zum einen kann durch den Rand eine Größe für eine Aufnahme des Identifizierungselements vorgegeben werden. Zudem schützt der Rand ein in dieser Aufnahme aufgenommenes Identifizierungselement, insbesondere einen Patch, vor Abrieb. Weiterhin kann der Rand verhindern, dass spitze Gegenstände zwischen das Identifizierungselement und die Außenseite des Schildelementes gelangen und zu einem Abschälen des Identifizierungselements führen.

Gemäß einer weiteren bevorzugten Ausführungsform ist der Patch mittels zumindest eines Verbindungsmittels an die Außenseite des schildförmigen Elementes befestigbar.

Vorzugsweise ist das Verbindungsmittel in Form eines Klebstoffs bereitgestellt, welcher bevorzugt zumindest teilflächig zwischen der Außenseite des schildförmigen Elementes und der Rückseite des Patches aufgetragen ist.

Als besonders vorteilhaft hat sich herausgestellt, ein Verbindungsmittel durch das Befestigungsmittel oder einem mit dem Befestigungsmittel interagierenden Befestigungselement bereitzustellen. Insbesondere kann eine zum Verschrauben des schildförmigen Elementes an der ersten dreidimensionalen Oberflächenstruktur verwendete Schraube ebenfalls zum Befestigen des Patches an dem schildförmigen Element verwendet werden.

Vorzugsweise ist die Form des schildförmigen Elementes der Form eines aufzunehmenden Patches nachempfunden bzw. spiegelt diese wieder.

Die das zumindest eine erste dreidimensionale Muster aufweisenden Haupt- und/oder Seitenflächen können zumindest einen versenkten Bereich aufweisen, wobei das schildförmige Element auf der Haupt- und/oder Seitenfläche in dem versenkten Bereich angeordnet sein kann. Das erste Muster in dem versenkten Bereich kann von dem ersten Muster in dem nicht versenkten Bereich der Haupt- und/oder Seitenfläche verschieden oder auch gleich sein. Der versenkte Bereich der Haupt- und/oder Seitenfläche kann derart versenkt sein, dass die Außenseite des schildförmigen Elements bündig zu dem nicht versenkten Bereich der Haupt- und/oder Seitenfläche angeordnet ist.

Die Anordnung des schildförmigen Elements in dem versenkten Bereich der Haupt- und/oder Seitenflächen hat den Vorteil, dass das schildförmige Element nicht so leicht von der Haupt- und/oder Seitenflächen löst. Es ist besser gegen seitliche Krafteinwirkungen geschützt.

Es ist ein schildförmiges Element nach einem der Ansprüche 1 - 15 vorgesehen, welches in Kombination mit dem Gepäckstück die Erfindung ausmacht, so wie in Anspruch 1 definiert. Das schildförmige Element weist zumindest eine Außen- und eine Innenseite auf, wobei auf der Innenseite das zweite Muster vorgesehen ist, wobei das zweite Muster die mindestens zwei dreidimensionalen Oberflächenstrukturen aufweist, die gegenüber der Innenseite hervortreten und/oder in dieser vertieft sind, wobei das schildförmige Element eine Dicke aufweist, die dicker ist als die Höhe und/oder die Tiefe der gegenüber der Innenseite vorstehend und/oder vertieft angeordneten zweiten Oberflächenstrukturen, wobei das zweite Muster dem auf der Haupt- und/oder Seitenfläche eines gemäß der Ansprüche 1 -15 ausgebildeten ersten Muster angepasst ist. Ferner ist gemäß der vorliegenden Erfindung ein Verfahren zum Herstellen eines upgecycelten Gepäckstücks mit veränderter Haupt- und/oder Seitenfläche vorgesehen, das die folgenden Schritte aufweist:
- Bereitstellen eines ersten bereits bestehenden Gepäckstücks nach Anspruch 1 mit zumindest zwei Seitenflächen und zumindest zwei Hauptflächen, wobei auf zumindest einer der Haupt- und/oder Seitenflächen ein erstes dreidimensionales Muster angeordnet ist, wobei das erste Muster mehrere sich in dem ersten Muster wiederholende ersten Oberflächenstrukturen aufweist, die gegenüber der jeweiligen Haupt- und/oder Seitenfläche hervortreten und/oder in dieser vertieft sind,
- Herstellen und/oder Bereitstellen eines schildförmigen Elements, wobei das schildförmige Element zumindest eine Außen- und eine Innenseite aufweist, wobei auf der Innenseite ein dem ersten Muster des ersten bestehenden Gepäckstücks angepasstes zweites Muster mit zumindest zwei dreidimensionalen Oberflächenstrukturen vorgesehen wird, die gegenüber der Innenseite hervortreten und/oder in dieser vertieft sind und an die ersten Oberflächenstrukturen angepasst sind, wobei das schildförmige Element eine Dicke aufweist, die dicker als die Höhe und/oder die Tiefe der gegenüber der Innenseite vorstehend und/oder vertieft angeordneten zweiten Oberflächenstrukturen, wobei die ersten und zweiten Oberflächenstrukturen (16, 28) des ersten bzw. zweiten Musters (14, 26) Rippen und/oder Rillen sind,
- dauerhaftes Befestigen des schildförmigen Elementes an einem bestehenden Gepäckstück an der Haupt- und oder Seitenfläche, so dass die zweiten Oberflächenstrukturen in die ersten Oberflächenstrukturen eingreifen.

Das bestehende Gepäckstück kann bereits ein oder mehrere schildförmige Elemente auf der Haupt- und/oder Seitenfläche aufweisen, und es kann auch zusätzlich zum Herstellen des upgecycelten Gepäckstücks noch ein weiteres schildförmiges Element auf der Haupt- und/oder Seitenfläche vorgesehen werden.

Upgecycelt bedeutet, dass aus einem bestehenden Gegenstand durch Verändern oder Hinzufügen einzelne Elemente ein neuer Gegenstand hergestellt wird.

Im vorliegenden Fall wird ein neues Gepäckstück mit veränderten Seiten- und/oder Hauptflächen hergestellt.

Im Folgenden wird die Erfindung anhand von Ausgangsbeispielen erläutert.

Es zeigen schematisch:
- Fig. 1: ein Gepäck gemäß der vorliegenden Erfindung,
- Fig. 2: zeigt eine Draufsicht auf einen Ausschnitt der Hauptflächen des Gepäckstücks gemäß Figur 1,
- Fig. 3: zeigt ein schildförmiges Element,
- Fig. 4: zeigt die Innenseite des schildförmigen Elements,
- Fig. 5: zeigt die Seitenansicht auf das schildförmige Element gemäß Figur 3 und 4,
- Fig. 6: zeigt einen Ausschnitt auf die Verbindung zwischen schildförmiges Element und der Gepäckstückwand,
- Fig. 7: zeigt die Innenseite eines weiteren Ausführungsbeispiels eines schildförmigen Elementes,
- Fig. 8: zeigt eine Seitenansicht eines weiteren Ausführungsbeispiels eines schildförmigen Elementes,
- Fig. 9: zeigt ein Verfahren zum Herstellen eines upgecycelten Gepäckstücks,
- Fig. 10-10a: ein weiteres Ausführungsbeispiel eines schildförmigen Elements,
- Fig. 11-11a: ein weiteres Ausführungsbeispiel eines schildförmigen Elements,
- Fig. 12-12a: ein weiteres Ausführungsbeispiel eines schildförmigen Elements,
- Fig. 13-13a: ein weiteres Ausführungsbeispiel eines schildförmigen Elements,
- Fig. 14 a-c: eine Ausführungsform einer Verbindungseinrichtung,
- Fig. 15 a-d: eine weitere Ausführungsform einer weiteren Verbindungseinrichtung,
- Fig. 16: ein weiteres Ausführungsbeispiel,
- Fig. 17: eine Seitenansicht auf das Ausführungsbeispiel nach Fig. 16,
- Fig. 18: das Ausführungsbeispiel nach Fig. 17 in zusammengebautem Zustand,
- Fig. 19A-C: ein weiteres Ausführungsbeispiel eines schildförmigen Elements,
- Fig. 20A-B: ein weiteres Ausführungsbeispiel eines schildförmigen Elements,
- Fig. 21: Das Ausführungsbeispiel des schildförmigen Elements gem. Fign. 19A-C, welches auf einem Gepäckstück angeordnet ist,
- Fig. 22: Das Ausführungsbeispiel des schildförmigen Elements gem. Fign. 19A-C, welches auf einem Gepäckstück angeordnet ist und wobei ein Patch auf dem schildförmigen Element befestigt ist.

Fig. 1 zeigt ein erfindungsgemäßes Gepäckstück 1. Das Gepäckstück 1 weist eine Oberseite 2 und eine Unterseite 4 auf. An der Unterseite 4 sind zumindest zwei Gepäckstückrollen 6 angeordnet, wobei im vorliegenden Fall das Gepäckstück 1 vier Gepäckstückrollen 6 aufweist. Das Gepäckstück 1 kann mit Hilfe der Gepäckstückrollen 6 über einer Bodenoberfläche 8 gerollt werden. Das Gepäckstück 1 weist ferner mindestens zwei Seitenflächen 10 und mindestens zwei Hauptflächen 12 auf. Vorzugsweise können die Hauptflächen auf die Fläche bezogen größer sein als die Seitenflächen 10. Dies ist jedoch nicht zwingend. Die Seitenflächen 10 und die Hauptflächen 12 können auch auf die Fläche bezogen gleich groß sein.

Auf zumindest einer der Haupt- und oder Seitenflächen 12, 10 ist mindestens ein erstes dreidimensionales Muster 14 angeordnet. Das erste dreidimensionale Muster 14 kann auch auf sowohl den Haupt- als auch den Seitenflächen 12, 10 angeordnet sein. Das erste Muster 14 kann mehrere sich in dem Muster wiederholende erste Oberflächenstrukturen 16 aufweisen, die gegenüber der ersten Haupt- und/oder Seitenfläche 10, 12 hervortreten und/oder in dieser vertieft sind. Dies kann genauer der Figur 2 entnommen werden.

In Fig. 2 ist ein Ausschnitt des ersten Muster 14 der Hauptflächen 12 dargestellt. Dort ist zu erkennen, dass das erste Muster 14 sich in dem ersten Muster 14 wiederholende erste Oberflächenstrukturen 16 aufweist, die im vorliegenden Fall gegenüber der Hauptfläche 12 hervortreten. Diese ersten Oberflächenstrukturen 16 sind im vorliegenden Fall Rippen, die gegenüber der Hauptfläche 12 hervortreten. Diese Rippen sind in gleichmäßigen Abstand zueinander angeordnet.

In Fig. 1 ist ferner zumindest ein schildförmige Elemente 18 dargestellt. Das schildförmige Element 18 ist in dem dargestellten Ausführungsbeispiel auf einer Hauptfläche 12 angeordnet. Das schildförmige Element 18 ist mittels zumindest einer lediglich schematisch dargestellten Verbindungseinrichtung 20 mit der Hauptfläche 12 verbunden. Es können jedoch auch zusätzlich oder alternativ schildförmige Elemente 18 auf den Seitenflächen 10 angebracht sein.

In den Figuren 3 - 5 ist ein Ausführungsbeispiel eines schildförmigen Elementes 18 dargestellt. In Fig. 3 ist die die Außenseite 22 des schildförmigen Elements 18 dargestellt. Im dargestellten Ausführungsbeispiel weist die Außenseite 22 des schildförmigen Elements 18 eine runde Form auf. Die Form ist jedoch beliebig. Sie kann auch quadratisch, rechteckig, oval oder auch jegliche andere Form aufweisen. Die dargestellte Außenseite 22 ist die Seite die, wenn das schildförmige Element mit der Haupt- und/oder Seitenfläche des Gepäckstück 1 verbunden ist, von dem Gepäckstück 1 weg zeigt. Die dargestellte Außenseite 22 weist eine flache Oberfläche auf. Ferner kann der Fig. 3 entnommen werden, dass die Außenseite 22 eine umlaufende Kante aufweist. Auf der Außenseite kann somit eine weitere Materialschicht aufgebracht werden, die durch die Außenkante geschützt ist.

In Fig. 4 ist die Innenseite des schildförmigen Elements dargestellt. Auf der Innenseite 24 ist eine im ersten Muster 14 angepasstes zweites Muster 26 vorgesehen. Das zweite Muster 26 weist zumindest zwei zweite dreidimensionale Oberflächenstrukturen 28 auf, die gegenüber der Innenseite 24 vertieft sind. Die zweiten dreidimensionalen Oberflächenstrukturen 28 sind an die ersten Oberflächenstrukturen 16 angepasst, so dass die zweiten Oberflächenstrukturen 28 und die ersten Oberflächenstrukturen 26 ineinandergreifen. Die zweiten Oberflächenstrukturen 28 sind im dargestellten Ausführungsbeispiel Rillen, die an die Form der Rippen des ersten Musters 14 angepasst sind. Im zusammengebauten Zustand greifen die Rippen des ersten Musters 14 in die Rillen des zweiten Musters 26 ein.

Wie in Fig. 5 zu entnehmen ist weist das schildförmige Element 18 eine Dicke D auf, die dicker ist als die Tiefe T, die gegenüber der Innenseite 24 vertieft angeordneten zweiten Oberflächenstrukturen 26. Als Rillen ausgebildeten zweiten Oberflächenstrukturen 26 haben eine solche Tiefe T, die geringer ist als die Dicke D des schildförmigen Elementes 18. Die Tiefe T wird dabei derart bestimmt, dass diese der Abstand zwischen der tiefsten der zweiten dreidimensionalen Oberflächenstrukturen und der Innenseite ist. Die Tiefe T beträgt vorzugsweise zwischen 1 mm und 10 mm, vorzugsweise zwischen 1 mm und 6 mm, insbesondere zwischen 1 mm und 5 mm.

Andererseits können die ersten Oberflächenstrukturen 16 des ersten Musters 14 auch gegenüber der Haupt- und oder Seitenfläche vertieft ausgebildet sein. Es können beispielsweise Rillen sein. In diesem Fall wären die zweiten Oberflächenstrukturen 28 des zweiten Musters 26 gegenüber der Innenseite des schildförmigen Elementes erhöht bzw. treten gegenüber diesen hervor und in diesem Fall würden die zweiten Oberflächenstrukturen 28 in die ersten Oberflächenstrukturen 16 eingreifen. Die Höhe der zweiten Oberflächenstrukturen ist auch vorzugsweise geringer als die Dicke D des schildförmigen Elements 18. Die Höhe der zweiten Oberflächenstrukturen wird dabei derart bestimmt, dass diese der Abstand zwischen der höchsten Stelle der zweiten dreidimensionalen Oberflächenstrukturen und der Innenseite des schildförmigen Elements ist. Die Höhe beträgt vorzugsweise zwischen 1 mm und 10 mm, vorzugsweise zwischen 1 mm und 6 mm, insbesondere zwischen 1 mm und 5 mm.

Die ersten dreidimensionalen Oberflächenstrukturen 16 und auch die zweiten dreidimensionalen Oberflächenstrukturen 28 können auch eine andere Form als rippen- oder rillenförmig aufweisen. Jedoch hat die Rippen- oder Rillenform den Vorteil, dass dadurch, dass diese parallel zu den Längskanten ausgerichtet sind, die schildförmigen Elemente bzgl. dieser Kanten leicht ausgerichtet werden können.

Fig. 5 zeigt ferner ein schildförmiges Element 18, bei dem die Seitenflächen 32 des schildförmigen Elementes gegenüber der Außenseite 22 einen Winkel einschießt, der mehr als 90 Grad beträgt. Dies bedeutet, dass das schildförmige Element im zusammengebauten Zustand so ausgebildet ist, dass die Seitenflächen 32 des schildförmigen Elements schräg gegenüber der Haupt- und/oder Seitenfläche 12, 10 des Gepäckstücks 1 angeordnet sind. Auf diese Weise kann das schildförmige Element 18 nicht so leicht von der der Seiten- und/oder Hauptfläche 10, 12 des Gepäckstücks 1 abgelöst werden, da Schläge und/oder Kräfte die auf die Seitenflächen 32 des schildförmigen Elements 18 einwirken durch die schräge Ausgestaltung der Seitenflächen 32 abgeleitet werden. Durch die schräge Ausgestaltung wird ein Teil der Kräfte, die seitlich auf die Seitenflächen 32 des schildförmigen Elements 18 einwirken, in Richtung auf das Gepäckstück 1 abgeleitet. Auf diese Weise kann der Teil der seitlichen Kräfte, die zu einer Ablösung des schildförmigen Elementes 18 führen, vermindert werden.

Fig. 6 zeigt eine Seitenansicht auf die Verbindungsstelle zwischen Gepäckstück 1 und schildförmigem Element 18. Das schildförmige Element 18 ist auf einer der Hauptflächen 12 des Gepäckstücks 1 angeordnet. Das schildförmige Element ist mit Verbindungseinrichtungen 20 mit der Hauptfläche des Gepäckstück 1 verbunden. Dargestellt sind die Verbindungseinrichtungen lediglich rein schematisch als Striche. Die Verbindungseinrichtung 20 kann durch das schildförmige Element 18 und durch die jeweilige Haupt- und/oder Seitenfläche aufweisende Gepäckstückwand des Gepäckstück 1 verlaufen. Die Verbindungseinrichtung 20 kann eine Niete, Schraub-, Klemm oder Schweißverbindungen sein. Beispielhafte Verbindungeinrichtungen 20 sind in Fig. 14 offenbart.

Beispielsweise können bei einem schildförmigen Element 18 vier Verbindungseinrichtungen 20 vorgesehen, die bei einem rechteckigen schildförmigen Element, beispielsweise in den jeweiligen Ecken angeordnet sind.

In Fig. 6 ist zu erkennen, dass zwischen dem schildförmigen Element 18 und der Hauptfläche 12 eine Dichtung 30 vorgesehen ist. Auf diese Weise kann sichergestellt sein, dass das schildförmige Element 18 mit der Hauptfläche 12 luftdicht abschließt. Es kann auch nur um die jeweilige Verbindungseinrichtung 20 herum eine Dichtung vorgesehen sein oder es kann auch gar keine Dichtung vorgesehen sein. Die Dichtung kann eine Dicke B aufweisen, die zwischen 0,3 mm und 3 mm beträgt.

In Fig. 7 ist die Innenseite eines weiteren alternativen schildförmigen Elements 18 dargestellt. In Fig. 7 ist zu sehen, dass das zweite Muster 26 zwei verschiedene zweite dreidimensionale Oberflächenstrukturen 28 aufweist. Diese verschiedenen zweiten Oberflächenstrukturen 28 sind rippen- oder rillenförmig ausgebildet, wobei zumindest eine Anzahl an ersten Rillen und/oder Rippen 28 in einer ersten Richtung verlaufen und eine Anzahl von zweiten Rillen und/oder Rippen 28 in einer von der ersten Richtung abweichende zweite Richtung verlaufen. Sowohl die ersten als auch die zweiten Rillen und/oder Rippen sind an die erste Oberflächenstruktur 16 angepasst. Das schildförmige Element 18 kann nunmehr mit den ersten Rillen und/oder Rippen oder mit dem zweiten Rillen und/oder Rippen derart auf der Haupt- und/oder Seitenfläche 10,12 angeordnet werden, dass die ersten Rillen und/oder Rippen oder die zweiten Rillen und/oder Rippen mit den ersten Oberflächenstrukturen in Eingriff sind. Es kann somit ein schildförmiges Element 18 hergestellt werden, dass in unterschiedlichen Richtungen auf der Haupt- und/oder Seitenfläche 10,12 angeordnet wird.

In Fig. 8 ist ein weiteres alternatives Ausführungsbeispiel dargestellt. Dies zeigt ein schildförmiges Element 18, bei dem die Seitenflächen 32 des schildförmigen Elementes gegenüber der Außenseite 22 einen Winkel von 90° einschießt.

In Fig. 9 sind beispielhaft verschiedene Schritte eines Verfahrens zum Herstellen eines Gepäckstücks 1 gemäß Anspruch 1 oder eines upgecycelten Gepäckstücks 1 mit einer veränderten Haupt- oder Seitenfläche. Es wird ein Gepäckstück oder ein bestehendes Gepäckstück 11 mit zumindest zwei Seitenflächen 10 und zumindest zwei Hauptflächen 12 bereitgestellt, wobei auf zumindest einer der Haupt- und oder Seitenflächen 12, 10 ein erstes dreidimensionales Muster 14 angeordnet ist, wobei das erste Muster 14 mehrere sich in dem Muster wiederholende erste Oberflächenstrukturen 16 aufweist, die gegenüber der jeweiligen Haupt- und oder Seitenfläche 10, 12 hervortreten und/oder in dieser vertieft sind.

Im zweiten Schritt wird ein schildförmiges Element 18 hergestellt und/oder bereitgestellt, wobei das schildförmige Element 18 zumindest eine Außenseite 22 und eine Innenseite 27 aufweist, wobei auf der Innenseite ein dem ersten Muster 14 des Gepäckstücks 1 oder bestehenden Gepäckstücks 11 angepasstes zweites Muster 26 und zumindest zwei dreidimensionale Oberflächenstrukturen 28 vorgesehen wird, die gegenüber der Innenseite 24 hervortreten und/oder von dieser vertieft sind und an der ersten Oberflächenstruktur angepasst sind, wobei das schildförmige Element 18 eine Dicke aufweist, die dicker ist als die Höhe und/oder die Tiefe die gegenüber der Innenseite 24 hervorstehend oder vertieft angeordneten zweiten Oberflächenstrukturen 28.

Das schildförmige Element kann aus Metall hergestellt werden. Dies kann gegossen werden oder auch aus einem Blech geformt sein. Alternativ könnte das schildförmige Element auch aus Kunststoff hergestellt sein. Dies könnte beispielsweise durch das Spritzgießen hergestellt werden. In einem weiteren Schritt wird vorzugsweise mit Hilfe einer Vorrichtung 36 das schildförmige Element 18 mit dem Gepäckstück 1 oder bestehenden Gepäckstück 11 mit Hilfe von Verbindungseinrichtungen 20 dauerhaft verbunden bzw. dauerhaft an diesem befestigt. Das schildförmige Element 18 wird dabei auf die Haupt- und/oder Seitenfläche gelegt und vorzugsweise mittels der Vorrichtung 36 werden Löcher in die die Haupt- und/oder Seitenfläche aufweisenden Gepäckstückwand gebohrt. Nachfolgend wird das schildförmige Element 18 mittels Verbindungseinrichtungen 20 mit dem Gepäckstück oder bestehenden Gepäckstück 11 verbunden. Alternativ kann, z.B. bei der Verwendung von einer Nietenverbindung als Verbindungseinrichtung 20 auch die Nieten direkt durch die die Haupt- und/oder Seitenfläche aufweisenden Gepäckstückwand getrieben und somit verbunden werden.

Es kann, wie beschrieben,ein neues Gepäckstück 1 gemäß der Ansprüche 1 bis 15 hergestellt werden, das gegenüber dem bestehenden Gepäckstück 11 veränderte Haupt- und oder Seitenflächen aufweist. Auf diese Weise können auch Beschädigungen, Dellen oder Kratzer auf einem bestehenden Gepäckstück ausgebessert werden. Verschiedene Ausführungsformen der Verbindungseinrichtung ist in Fig 14 dargestellt.

Fign. 10-13a zeigen unterschiedliche Ausgestaltungen eines schildförmigen Elements. Die Außenflächen können unterschiedliche Formen aufweisen. Auch die Oberflächenstrukturen können unterschiedlich zu den Außenkanten ausgerichtet sein.

Fig. 14a-c zeigen ein Ausführungsbeispiel einer Verbindungseinrichtung. Die dargestellte Verbindungseinrichtung 54 ist eine Schraubverbindung. Die dargestellte obere Teil der Verbindungseinrichtung 54 hat die Form einer Niete. Allerdings mit dem Unterschied, dass ein Innengewinde in dem unteren Teil 56 der Niete vorgesehen ist. Die Verbindungseinrichtung 54 kann mit dem unteren Teil 56 durch das schildförmige Element 18 und die die Haupt- und/oder Seitenfläche aufweisenden Gepäckstückwand gesteckt werden. Auf der Gegenüberliegenden Seite der Gepäckstückwand kann eine Schraube in das Gewinde geschraubt werden, die die Verbindungseinrichtung 54 mit dem Gepäckstück verbindet. Die Verbindungseinrichtung 54 weist ferner Flügel 58 an dem Kopf auf, durch die die Verbindungseinrichtung 54 verdrehsicher befestigt werden kann. Dafür muss in dem schildförmigen Element 18 und/oder in der die Haupt- und/oder Seitenfläche aufweisenden Gepäckstückwand ein Loch 60 vorgesehen sein, dass die in Fig. 14a dargestellt Form aufweist.

In den Fign. 15 a-d sind weitere Ausführungsbeispiele für Verbindungseinrichtungen dargestellt, mit denen das schildförmigen Element 18 und das Gepäckstück 1 verbunden werden kann. Die dargestellten Verbindungseinrichtungen sind Klemmverbindungen. Die Verbindungselemente 42, 48, 50 der Verbindungseinrichtungen werden durch das schildförmige Element 18 und die die Haupt- und/oder Seitenfläche aufweisenden Gepäckstückwand gesteckt. Auf der gegenüberliegenden Seite der Gepäckstückwand ist die Klemmscheibe 40 vorgesehen, die auf die Verbindungselemente 42, 48 und 50 aufgeschoben werden kann und die Verbindungselemente 42, 48, 50 an der Gepäckstückwand fixieren kann. Dafür bohrt sich die Klemmscheibe 40 bei dem Ausführungsbeispiel gemäß Fig. 15a in das Verbindungselemente 42. Bei dem Ausführungsbeispiel gemäß Fig. 15a drückt der innen liegende Teil der Klemmscheibe in die auf dem Verbindungselemente 48 vorgesehen Nuten und bei dem Ausführungsbeispiel gemäß Fig. 15c drückt der innen liegende Teil der Klemmscheibe 40 in die Gewindegänge des auf dem Verbindungselemente 52 vorgesehen Gewindes. Die Verbindungselemente 42, 48, 50 weisen ebenfalls die Form einer Niete mit Nietenköpfen 44, 46, 52 auf.

Fig. 16 zeigt ein Ausführungsbeispiel, bei dem die Haupt- und/oder Seitenflächen, die das zumindest eine erste dreidimensionale Muster aufweisen, einen versenkten Bereich 70 aufweisen. Das schildförmige Element 18 kann auf der Haupt- und/oder Seitenfläche in dem versenkten Bereich 70 angeordnet werden. Das erste Muster 14' in dem versenkten Bereich 70 kann von dem ersten Muster 14 in dem nicht versenkten Bereich der Haupt- und/oder Seitenfläche 12, 10 verschieden oder auch gleich sein. Der versenkte Bereich 70 der Haupt- und/oder Seitenfläche 12, 10 kann derart versenkt sein, dass die Außenseite des schildförmigen Elements 18 bündig zu dem nicht versenkten Bereich der Haupt- und/oder Seitenfläche 10, 12 angeordnet sein kann.

In Fign. 17 und 18 ist dargestellt wie das schildförmige Element 18 in dem versenkten Bereich 70 angeordnet wird. In dem in Fig. 18 dargestellten Ausführungsbeispiel ist das schildförmige Element 18 versenkt angeordnet, allerdings ist der versenkte Bereich 70 nicht so stark versenkt angeordnet, dass die Außenseite 22 bündig mit dem nicht versenkten Bereich der Haupt- und/oder Seitenfläche 10, 12 ist.

Die Anordnung des schildförmigen Elements 18 in dem versenkten Bereich 70 der Haupt- und/oder Seitenflächen 12, 10 hat den Vorteil, dass das schildförmige Element 18 nicht so leicht von der Haupt- und/oder Seitenflächen 12, 10 löst. Es ist besser gegen seitliche Krafteinwirkungen geschützt.

Den Figuren 19A bis 19C sind schematisch verschiedene Ansichten eines schildförmigen Elements 18 gemäß einer weiteren Ausführungsform zu entnehmen. Hierbei zeigt Figur 19A schematisch eine Außenseite des schildförmigen Elements 18, Figur 19C schematisch eine Seitenansicht des schildförmigen Elements 18, und Figur 19B schematisch eine Ansicht der Innenseite des schildförmigen Elements 18.

Das schildförmige Element 18 entspricht im Wesentlichen jener der Figuren 10 und 10A bzw. 12 und 12A, wobei die Seitenflächen 32 eine Abschrägung in Form einer Fase aufweist.

Ferner weisen die Durchgangsbohrungen 106, welche die Befestigungsmittel darstellen, eine quadratische Form auf, wobei die Seitenlänge 123 der Vierkant-Durchgangsbohrungen 106 korrespondierend zu einem Vierkantansatz einer Flachrundschraube ausgebildet ist, welche als Befestigungselement zum Befestigen des schildförmigen Elements an einem Gepäckstück dient.

In Figur 20A ist schematisch eine Schnittansicht durch ein schildförmiges Element 18 gemäß einer weiteren Ausführungsform gezeigt. Das schildförmige Element 18 entspricht im Wesentlichen jener der Figuren 19A bis 19C, wobei die als Fase ausgebildete Abschrägung 13 nicht bis zur Innenseite 24 verläuft, sondern ab einem vorgegebenen Randabstand 124 von der Innenseite 24 beginnt.

Aus Figur 20A ist ferner zu entnehmen, dass das schildförmige Element 18 eine Grunddicke 125 umfasst. Die Vertiefungen 111, durch welche die dreidimensionale Oberflächenstruktur ausgebildet ist, weisen eine Tiefe 126 auf, welche geringer ist, als die Grunddicke 125, sodass im Bereich der Vertiefungen 111 das schildförmige Element 18 eine Restdicke 127 aufweist. Ferner ist zu erkennen, dass sich der Rand 120 mit einer Höhe 280 von der Außenseite 22 erstreckt. Die Dicke 180 des schildförmigen Elements 18 ergibt sich somit aus der Summe aus Höhe 280 und Grunddicke 125.

Das schildförmige Element 18 gemäß dieser Ausführungsform weist wiederum Durchgangsbohrungen 106 auf, welche als Befestigungsmittel dienen.

Figur 20B zeigt schematisch eine Schnittansicht durch ein schildförmiges Element 18 gemäß einer weiteren Ausführungsform, welche im Wesentlichen jener aus Figur 20A entspricht. Im Gegensatz zu den Durchgangsbohrungen 106 weist das schildförmige Element 18 Sacklochbohrungen 129 auf, welche optional im Rand 120 vorgesehen sind. Die Sacklochbohrungen 129 sind zur Innenseite 24 offen. Entsprechend kann eine Schraube (nicht gezeigt) rückseitig in die Sacklochbohrung 129 geschraubt werden.

Figur 21 ist eine Abbildung einer auf einer gerillten Außenschale 310 eines Rillenkoffers 300 angeordneten schildförmigen Elements 18 entsprechend der Ausführungsform gemäß den Figuren 19A bis 19C zu entnehmen. Die Außenschale 310 des Rillenkoffers 300 weist eine Rillenstruktur 320 auf, welche durch parallel verlaufende, voneinander beabstandeten Sicken 330, welche sich von einer ebenen Grundfläche 340 der Außenschale 310 erhaben erstrecken, ausgebildet ist. Das schildförmige Element 18 (siehe Figur 19C) ist korrespondierend zur Rillenstruktur 320 des Rillenkoffers 301 ausgebildet. Entsprechend ist die Ausrichtung des schildförmigen Elements 18 bezogen auf ihre Längserstreckung 140 im Vergleich zur Richtung der Sicken 330 durch den Winkel 200 vorgegeben.

Figur 22 ist eine Abbildung einer Teilansicht des schildförmigen Elements 18 aus Figur 21, auf welche ein textiler Patch 350 aufgebracht ist. Der Patch 350 ist zusammen mit dem schildförmigen Element 18 durch zwei Flachrundschrauben 360 an der Außenschale 310 befestigt. Hierzu ist jeweils eine Flachrundschraube 360 durch eine entsprechende Öffnung in dem Patch 350 und eine der Durchgangsbohrungen 106, sowie einer entsprechenden in der Außenschale 310 vorgesehenen Bohrung eingeführt. Auf der Innenseite des Rillenkoffers 300 ist eine Mutter (nicht gezeigt) auf die Flachrundschraube 360 aufgeschraubt.

Gut zu erkennen ist in Figur 22 ferner, dass der Patch 350 im Wesentlichen passgenau in dem durch die Außenseite 22 und die Innenseite des Randes 100 vorgegebenen Aufnahmebereich aufgenommen ist.

Zusätzlich kann der Patch 350 zumindest teilflächig auf die Außenseite 22 des schildförmigen Elementes 18 geklebt sein, um eine nochmals verbesserte Verbindung zwischen dem schildförmigen Element 18 und dem Patch 350 bereitzustellen. Soweit anwendbar, können alle einzelnen Merkmale, die in den Ausführungsbeispielen dargestellt sind, miteinander kombiniert und/oder ausgetauscht werden, ohne den Bereich der Erfindung zu verlassen, solange dies in den Umfangsbereich der Ansprüche fällt.

## Patentansprüche

1. Gepäckstück (1), mit
einer Ober- und einer Unterseite (2, 4), wobei an der Unterseite (4) zumindest zwei Gepäckstückrollen (6) angeordnet sind, mit denen das Gepäckstück (1) über eine Bodenoberfläche (8) rollbar ist,
zumindest zwei Seitenflächen (10) und zumindest zwei Hauptflächen (12), wobei auf zumindest einer der Haupt- und/oder Seitenflächen (12, 10) zumindest ein erstes dreidimensionales Muster (14) angeordnet ist, wobei das erste Muster (14) mehrere sich in dem ersten Muster (14) wiederholende erste Oberflächenstrukturen (16) aufweist, die gegenüber der jeweiligen Haupt- und/oder Seitenfläche (12, 10) hervortreten und/oder in dieser vertieft sind,
wobei ein schildförmiges Element (18) auf zumindest einer Haupt- und/oder Seitenfläche (12, 10) angeordnet ist und mittels zumindest einer Verbindungseinrichtung (20) mit der Haupt- und/oder Seitenfläche (12, 10) verbunden ist, wobei das schildförmige Element (18) zumindest eine Au-ßen- und eine Innenseite (22, 24) aufweist,
**dadurch gekennzeichnet dass** auf der Innenseite (24) ein dem ersten Muster (14) angepasstes zweites Muster (26) vorgesehen ist, wobei das zweite Muster (26) zumindest zwei zweite dreidimensionale Oberflächenstrukturen (28) aufweist, die gegenüber der Innenseite (24) hervortreten und/oder in dieser vertieft sind und an die ersten Oberflächenstrukturen (16) angepasst sind, so dass die zweiten Oberflächenstrukturen (28) in die ersten Oberflächenstrukturen (16) eingreifen, wobei das schildförmige Element (18) eine Dicke (D) aufweist, die dicker als die Höhe und/oder die Tiefe der gegenüber der Innenseite (24) vorstehend und/oder vertieft angeordneten zweiten Oberflächenstrukturen (28), wobei die ersten und zweiten Oberflächenstrukturen (16, 28) des ersten bzw. zweiten Musters (14, 26) Rippen und/oder Rillen sind.

2. Gepäckstück nach Anspruch 1, **dadurch gekennzeichnet, dass** die tiefste bzw. höchste Stelle der zweiten dreidimensionalen Oberflächenstrukturen (28) gegenüber der Innenseite (24) zwischen 1 mm und 10 mm tiefer bzw. höher angeordnet ist.

3. Gepäckstück nach Anspruch 1 oder 2, **dadurch gekennzeichnet, dass** die Außenseite (22) des schildförmigen Elements (18) im Wesentlichen flach ausgebildet ist.

4. Gepäckstück nach einem der Ansprüche 1 bis 3, **dadurch gekennzeichnet, dass** die die Außenseite (22) des schildförmigen Elementes (18) eine umlaufende Kante aufweist.

5. Gepäckstück nach einem der Ansprüche 1 bis 4, **dadurch gekennzeichnet, dass** die zumindest eine Verbindungseinrichtung (20) zumindest eine Schraubverbindung und/oder Klemmverbindung und/oder Nietverbindung und/oder Schweißverbindung ist.

6. Gepäckstück nach einem der Ansprüche 1 bis 4, **dadurch gekennzeichnet, dass** die zumindest eine Verbindungseinrichtung (20) zumindest eine Klebeverbindung ist.

7. Gepäckstück nach einem der Ansprüche 1 bis 6, **dadurch gekennzeichnet, dass** zwischen der Haupt- und/oder Seitfläche (12, 10) und dem schildförmigen Element (18) zumindest eine Dichtung angeordnet ist.

8. Gepäckstück nach einem der Ansprüche 1 bis 7, **dadurch gekennzeichnet, dass** die als dreidimensionale Oberflächenstrukturen (16, 28) des ersten und zweiten Musters (14, 26) ausgebildete Rippen und/oder Rillen parallel zueinander angeordnet sind.

9. Gepäckstück nach einem der Ansprüche 1 bis 8, **dadurch gekennzeichnet, dass** auf der Innenseite (24) des schildförmigen Elementes (18) mindestens drei Oberflächenstrukturen (16, 28) angeordnet sind.

10. Gepäckstück nach einem der Ansprüche 1 bis 9, **dadurch gekennzeichnet, dass** die zweiten Oberflächenstrukturen (28) zumindest eine Anzahl an ersten Rillen und/oder Rippen aufweist, die in eine erste Richtung verlaufen, und eine Anzahl von zweiten Rillen und/oder Rippen aufweist, die in einer von der erste Richtung abweichenden zweiten Richtung verlaufen, wobei sowohl die ersten als auch die zweiten Rillen und/oder Rippen an die ersten Oberflächenstrukturen (16) angepasst sind, wobei entweder die ersten Rillen und/der Rippen oder die zweiten Rillen und/oder Rippen in die ersten Oberflächenstrukturen (16) eingreifen.

11. Gepäckstück nach einem der Ansprüche 1 bis 10, **dadurch gekennzeichnet, dass** das schildförmige Element (18) zumindest eine Seitenfläche (32) aufweist, die gegenüber der Außenseite einen Winkel einschließt der mehr als 90° einschließt.

12. Gepäckstück nach einem der Ansprüche 1 bis 11, **dadurch gekennzeichnet, dass** auf der Außenseite des plattenförmigen Elements zumindest ein Material aufgebracht ist, dass Stoff, Kunststoffleder oder Metall aufweist.

13. Gepäckstück nach Anspruch 12, **dadurch gekennzeichnet, dass** das Material auf die Außenseite aufklebbar ist.

14. Gepäckstück nach einem der Ansprüche 12 oder 13, **dadurch gekennzeichnet, dass** das Material gegenüber der umlaufenden Kante der Außenseite versenkt angeordnet ist.

15. Gepäckstück nach einem der Ansprüche 1 bis 14, **dadurch gekennzeichnet, dass** die das zumindest ein erstes dreidimensionales Muster (14) aufweisende Haupt- und/oder Seitenflächen (12, 10) zumindest einen versenkten Bereich aufweist, wobei das schildförmige Element auf der Haupt- und/oder Seitenfläche (12, 10) in dem versenkten Bereich angeordnet ist.

16. Verfahren zum Herstellen eines upgecycelten Gepäckstücks mit veränderter Haupt- und oder Seitenfläche durch:
- Bereitstellen eines ersten bestehenden Gepäckstücks (1) nach Anspruch 1 mit zumindest zwei Seitenflächen (10) und zumindest zwei Hauptflächen (12), wobei auf zumindest einer der Haupt- und/oder Seitenflächen (12, 10) ein erstes dreidimensionales Muster (14) angeordnet ist, wobei das erste Muster (14) mehrere sich in dem ersten Muster (14) wiederholende ersten Oberflächenstrukturen (16) aufweist, die gegenüber der jeweiligen Haupt- und/oder Seitenfläche (12, 10) hervortreten und/oder in dieser vertieft sind,
- Herstellen und/oder Bereitstellen eines schildförmigen Elements, wobei das schildförmige Element (18) zumindest eine Außen- und eine Innenseite aufweist, wobei auf der Innenseite ein dem ersten Muster des ersten bestehenden Gepäckstücks angepasstes zweites Muster mit zumindest zwei dreidimensionalen Oberflächenstrukturen vorgesehen wird, die gegenüber der Innenseite hervortreten und/oder in dieser vertieft sind und an die ersten Oberflächenstrukturen angepasst sind, wobei das schildförmige Element eine Dicke aufweist, die dicker als die Höhe und/oder die Tiefe der gegenüber der Innenseite vorstehend und/oder vertieft angeordneten zweiten Oberflächenstrukturen, wobei die ersten und zweiten Oberflächenstrukturen (16, 28) des ersten bzw. zweiten Musters (14, 26) Rippen und/oder Rillen sind
- dauerhaftes Befestigen des schildförmigen Elementes an einem bestehenden Gepäckstück an der Haupt- und oder Seitenfläche, so dass die zweiten Oberflächenstrukturen in die ersten Oberflächenstrukturen eingreifen.

## Claims

1. An item of luggage (1), comprising
an upper and a lower side (2, 4), wherein at least two luggage casters (6) are arranged on the lower side (4), with the aid of which the item of luggage (1) can be moved on a ground surface (8),
at least two side surfaces (10) and at least two main surfaces (12), wherein at least one first three-dimensional pattern (14) is arranged on at least one of the main and/or side surfaces (12, 10), wherein the first pattern (14) comprises a plurality of first surface structures (16) repeating in the first pattern (14) and protruding relative to the respective main and/or side surface (12, 10) and/or recessed in the same,
wherein
a plate-type element (18) is arranged on at least one main and/or side surface (12, 10) and connected to the main and/or side surface (12, 10) by at least one connecting means (20), wherein the plate-type element (18) comprises at least one outer and one inner side (22, 24),
**characterized in that**
a second pattern (26) adapted to the first pattern (14) is provided on the inner side (24), wherein the second pattern (26) comprises at least two second three-dimensional surface structures (28) which protrude relative to the inner side (24) and/or are recessed in the same and are adapted to the first surface structures (16) such that the second surface structures (28) engage with the first surface structures (16), wherein the plate-type element (18) has a thickness (D) which is thicker than the height and/or the depth of the second surface structures (28) protruding and/or recessed relative to the inner side (24), wherein the first and the second surface structures (16, 28) of the first and the second pattern (14, 26), respectively, are ribs and/or grooves.

2. The item according to claim 1, **characterized in that** the lowermost and the uppermost point, respectively, of the second three-dimensional surface structures (28) are arranged such that they are lower and higher, respectively, by between 1 mm and 10 mm relative to the inner side (24).

3. The item according to claim 1 or 2, **characterized in that** the outer side (22) of the plate-type element (18) has an essentially flat configuration.

4. The item according to any one of claims 1 to 3, **characterized in that** the outer side (22) of the plate-type element (18) comprises a circumferential edge.

5. The item according to any one of claims 1 to 4, **characterized in that** the at least one connecting means (20) is at least one screw connection and/or clamp connection and/or rivet connection and/or weld connection.

6. The item according to any one of claims 1 to 4, **characterized in that** the at least one connecting means (20) is at least one glued connection.

7. The item according to any one of claims 1 to 6, **characterized in that** at least one seal is arranged between the main and/or side surface (12, 10) and the plate-type element (18).

8. The item according to any one of claims 1 to 7, **characterized in that** the ribs and/or grooves configured as three-dimensional surface structures (16, 28) of the first and the second pattern (14, 26) are arranged in parallel to each other.

9. The item according to any one of claims 1 to 8, **characterized in that** at least three surface structures (16, 28) are arranged on the inner side (24) of the plate-type element (18).

10. The item according to any one of claims 1 to 9, **characterized in that** the second surface structures (28) comprise at least a number of first grooves and/or ribs extending in a first direction, and a number of second grooves and/or ribs extending in a second direction different from the first direction, wherein both the first and the second grooves and/or ribs are adapted to the first surface structures (16), wherein either the first grooves and/or ribs or the second grooves and/or ribs engage with the first surface structures (16).

11. The item according to any one of claims 1 to 10, **characterized in that** the plate-type element (18) comprises at least one side surface (32) which includes an angle of more than 90° relative to the outer side.

12. The item according to any one of claims 1 to 11, **characterized in that** at least one material, which comprises fabric, synthetic leather or metal, is applied to the outer side of the plate-type element.

13. The item according to claim 12, **characterized in that** the material can be glued to the outer side.

14. The item according to any one of claims 12 or 13, **characterized in that** the material is arranged in a recessed manner relative to the circumferential edge of the outer side.

15. The item according to any one of claims 1 to 14, **characterized in that** the main and/or side surfaces (12, 10) comprising the at least one first three-dimensional pattern (14) comprises at least one recessed portion, wherein the plate-type element is arranged in the recessed portion on the main and/or side surface (12, 10).

16. A method for producing an upcycled item of luggage having a modified main and/or side surface, comprising:
- providing a first existing item of luggage (1) according to claim 1 having at least two side surfaces (10) and at least two main surfaces (12), wherein a first three-dimensional pattern (14) is arranged on at least one of the main and/or side surfaces (12, 10), wherein the first pattern (14) comprises a plurality of first surface structures (16) repeating in the first pattern (14), which surface structures protrude relative to the respective main and/or side surface (12, 10) and/or are recessed in the same,
- producing and/or providing a plate-type element, wherein the plate-type element (18) comprises at least one outer and one inner side, wherein a second pattern adapted to the first pattern of the first existing item of luggage and having at least two three-dimensional surface structures is provided on the inner side, which surface structures protrude relative to the inner side and/or are recessed in the same and are adapted to the first surface structures, wherein the plate-type element has a thickness which is thicker than the height and/or the depth of the second surface structures protruding and/or recessed relative to the inner side, wherein the first and the second surface structures (16, 28) of the first and second pattern (14, 26), respectively, are ribs and/or grooves,
- permanent fastening of the plate-type element to a main and/or side surface of an existing item of luggage such that the second surface structures engage with the first surface structures.

## Revendications

1. Bagage (1), comportant
une face supérieure et une face inférieure (2, 4), dans lequel au moins deux roues de bagage (6) sont disposées sur la face inférieure (4), avec lesquelles le bagage (1) peut rouler sur une surface de sol (8),
au moins deux surfaces latérales (10) et au moins deux surfaces principales (12), dans lequel au moins un premier motif (14) tridimensionnel est disposé sur au moins l'une des surfaces principales et/ou latérales (12, 10),
dans lequel le premier motif (14) présente plusieurs premières structures de surface (16) se répétant dans le premier motif (14), lesquelles font saillie par rapport à la surface principale et/ou latérale (12, 10) respective et/ou sont incorporées dans celle-ci,
dans lequel un élément en forme de bouclier (18) est disposé sur au moins une surface principale et/ou latérale (12, 10) et est relié à la surface principale et/ou latérale (12, 10) au moyen d'au moins un dispositif de liaison (20), dans lequel l'élément en forme de bouclier (18) présente au moins une face extérieure et une face intérieure (22, 24),
**caractérisé en ce qu'**un second motif (26) adapté au premier motif (14) est prévu sur la face intérieure (24), dans lequel le second motif (26) présente au moins deux secondes structures de surface (28) tridimensionnelles qui font saillie par rapport à la face intérieure (24) et/ou sont incorporées dans celle-ci et sont adaptées aux premières structures de surface (16), de sorte que les secondes structures de surface (28) viennent en prise dans les premières structures de surface (16), dans lequel l'élément en forme de bouclier (18) présente une épaisseur (D) supérieure à la hauteur et/ou à la profondeur des secondes structures de surface (28) disposées en saillie et/ou de manière incorporée par rapport à la face intérieure (24), dans lequel les premières et secondes structures de surface (16, 28) du premier ou du second motif (14, 26) sont des nervures et/ou des rainures.

2. Bagage selon la revendication 1, **caractérisé en ce que** le point le plus bas ou le plus haut des secondes structures de surface (28) tridimensionnelles est disposé entre 1 mm et 10 mm plus bas ou plus haut par rapport à la face intérieure (24).

3. Bagage selon la revendication 1 ou 2, **caractérisé en ce que** la face extérieure (22) de l'élément en forme de bouclier (18) est sensiblement plate.

4. Bagage selon l'une des revendications 1 à 3, **caractérisé en ce que** la la face extérieure (22) de l'élément en forme de bouclier (18) présente un bord périphérique.

5. Bagage selon l'une des revendications 1 à 4, **caractérisé en ce que** l'au moins un dispositif de liaison (20) est au moins une liaison vissée et/ou une liaison par serrage et/ou une liaison rivetée et/ou une liaison soudée.

6. Bagage selon l'une des revendications 1 à 4, **caractérisé en ce que** l'au moins un dispositif de liaison (20) est au moins une liaison par collage.

7. Bagage selon l'une des revendications 1 à 6, **caractérisé en ce qu'**au moins un joint est disposé entre la surface principale et/ou latérale (12, 10) et l'élément en forme de bouclier (18).

8. Bagage selon l'une des revendications 1 à 7, **caractérisé en ce que** les nervures et/ou les rainures réalisées sous forme de structures de surface (16, 28) tridimensionnelles des premier et second motifs (14, 26) sont disposées parallèlement entre elles.

9. Bagage selon l'une des revendications 1 à 8, **caractérisé en ce qu'**au moins trois structures de surface (16, 28) sont disposées sur la face intérieure (24) de l'élément en forme de bouclier (18).

10. Bagage selon l'une des revendications 1 à 9, **caractérisé en ce que** les secondes structures de surface (28) présente au moins un certain nombre de premières rainures et/ou nervures qui s'étendent dans une première direction, et présente un certain nombre de secondes rainures et/ou nervures qui s'étendent dans une seconde direction différente de la première direction, dans lequel tant les premières que les secondes rainures et/ou nervures sont adaptées aux premières structures de surface (16), dans lequel soit les premières rainures et/ou nervures, soit les secondes rainures et/ou nervures viennent en prise dans les premières structures de surface (16).

11. Bagage selon l'une des revendications 1 à 10, **caractérisé en ce que** l'élément en forme de bouclier (18) présente au moins une surface latérale (32) qui forme un angle supérieur à 90° par rapport à la face extérieure.

12. Bagage selon l'une des revendications 1 à 11, **caractérisé en ce qu'**au moins un matériau présentant un tissu, du cuir synthétique ou un métal est appliqué sur la face extérieure de l'élément en forme de plaque.

13. Bagage selon la revendication 12, **caractérisé en ce que** le matériau peut être collé sur la face extérieure.

14. Bagage selon l'une des revendications 12 ou 13, **caractérisé en ce que** le matériau est disposé de manière enfoncée par rapport au bord périphérique de la face extérieure.

15. Bagage selon l'une des revendications 1 à 14, **caractérisé en ce que** les surfaces principales et/ou latérales (12, 10) présentant l'au moins un premier motif (14) tridimensionnel présente au moins une zone enfoncée, dans lequel l'élément en forme de bouclier est disposé sur la surface principale et/ou latérale (12, 10) dans la zone enfoncée.

16. Procédé de fabrication d'un bagage recyclé de manière valorisante comportant une surface principale et/ou latérale modifiée par :
- la fourniture d'un premier bagage (1) existant selon la revendication 1, comportant au moins deux surfaces latérales (10) et au moins deux surfaces principales (12), dans lequel un premier motif (14) tridimensionnel est disposé sur au moins l'une des surfaces principales et/ou latérales (12, 10), dans lequel le premier motif (14) présente plusieurs premières structures de surface (16) se répétant dans le premier motif (14), lesquelles font saillie par rapport à la surface principale et/ou latérale (12, 10) respective et/ou sont incorporées dans celle-ci,
- la fabrication et/ou la fourniture d'un élément en forme de bouclier, dans lequel l'élément en forme de bouclier (18) présente au moins une face extérieure et une face intérieure, dans lequel un second motif adapté au premier motif du premier bagage existant et comportant au moins deux structures de surface tridimensionnelles est prévu sur la face intérieure, lesquelles structures de surface font saillie par rapport à la face intérieure et/ou sont incorporées dans celle-ci et sont adaptées aux premières structures de surface, dans lequel l'élément en forme de bouclier présente une épaisseur supérieure à la hauteur et/ou à la profondeur des secondes structures de surface disposées en saillie et/ou de manière incorporée par rapport à la face intérieure, dans lequel les premières et secondes structures de surface (16, 28) du premier ou du second motif (14, 26) sont des nervures et/ou des rainures
- la fixation permanente de l'élément en forme de bouclier sur un bagage existant sur la surface principale et ou latérale, de sorte que les secondes structures de surface viennent en prise dans les premières structures de surface.
